# EUROPÄISCHE PATENTSCHRIFT

(11) **EP 2 363 211 B1**
(45) Veröffentlichungstag und Bekanntmachung des Hinweises auf die Patenterteilung: **23.12.2015**
(21) Anmeldenummer: 11151406.3
(22) Anmeldetag: 19.01.2011
(51) Int. Cl.: G10K 9/122, G10K 9/22

(54) **Signalgebereinrichtung mit einem elektrischen akustischen Signalgeber**
Signalling device comprising an electrical acoustic signal generator
Dispositif d'émission de signal doté d'un émetteur de signal acoustique électrique

(30) Priorität: 10.02.2010 DE 102010008223
(43) Veröffentlichungstag der Anmeldung: 07.09.2011
(73) Patentinhaber: E.G.O. Elektro-Gerätebau GmbH, 75038 Oberderdingen (DE)
(72) Erfinder: Kleinhans, Andreas, 75031 Eppingen (DE)
(74) Vertreter: Patentanwälte Ruff, Wilhelm, Beier, Dauster & Partner mbB

(56) Entgegenhaltungen:
- EP-A2- 0 333 055
- EP-A2- 0 456 968
- DE-A1- 19 626 293
- GB-A- 2 282 932
- JP-A- 60 098 795

## Beschreibung

### Anwendungsgebiet und Stand der Technik

Die Erfindung betrifft eine Signalgebereinrichtung mit einem elektrischen akustischen Signalgeber aus Piezokeramik.

Aus der DE 102010005654 A1 ist es bekannt, eine solche Signalgebereinrichtung mit einer Piezokeramikscheibe auf einer Metallmembran so zu gestalten, dass die Piezokeramikscheibe samt Metallmembran auf einem Träger fest angeordnet bzw. angelötet ist. So wird sowohl eine elektrische Kontaktierung als auch eine Befestigung erreicht.

Aus der JP 60098795 A und der GB 2282932 A sind Signalgeber bekannt mit Piezokeramikscheibe und Metallmembran, wobei der Signalgeber nur zwischen zwei außen umlaufenden Ringen als Träger eines Gehäuses gehalten wird. Ein Gehäuseboden weist jeweils in Löchern angeordnete Federblechstreifen bzw. federnde Drähte auf zur elektrischen Kontaktierung an den Signalgeber.

Aus der EP 456968 A2 ist ein Signalgeber bekannt mit einer Piezokeramikscheibe mit einer Metallmembran. Er wird mit einem elastischen Ring und einem ringförmigen Gehäuse n seinem Außenrand gehalten.

Aus der DE 19626293 A1 ist ein Ultraschallwandler bekannt mit einem Ringkörper mit Öffnung, der metallische Bauteile mit freien Enden aufweist, die federnd sind und eine elektrische Kontaktierung an einen Ultraschallsensor bilden, der daran angelegt werden soll. Die genaue Art der Halterung des Ultraschallsensors am Ringkörper ist nicht erkennbar.

### Aufgabe und Lösung

Der Erfindung liegt die Aufgabe zugrunde, eine eingangs genannte Signalgebereinrichtung zu schaffen, mit der Probleme des Standes der Technik vermieden werden können und insbesondere eine schonendere Befestigung für die Piezokeramik erreicht werden kann.

Gelöst wird diese Aufgabe durch eine Signalgebereinrichtung mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Es ist vorgesehen, dass der elektrische akustische Signalgeber eine Piezokeramikscheibe auf einer Metallmembran aufweist, wobei der Signalgeber auf einer Leiterplatte als Träger der Einrichtung angeordnet bzw. befestigt ist. Dabei ist der Signalgeber sowohl mit bzw. an der Piezokeramikscheibe angeordnet als auch an der Metallmembran mit einer elektrischen Kontaktierung an Leiterbahnen oder Kontakte odgl. auf dem Träger versehen, die einen elektrischen Anschluss bilden.

Erfindungsgemäß ist ein Kontakt an dem Träger für eine Anlage an der angedrückten Piezokeramikscheibe als eine Kontaktierung vorgesehen. Des weiteren sind bügelartige oder klammerartige Haltemittel vorgesehen, um den Signalgeber an dem Träger zu befestigen, wobei die Haltemittel an dem Signalgeber anliegen bzw. an ihm angreifen. Des weiteren bilden die Haltemittel eine elektrische Kontaktierung an die Metallmembran und somit die andere Kontaktierung an den Signalgeber. Dabei ist der Signalgeber lötfrei mit dem Träger sowie den elektrischen Kontaktierungen verbunden. So kann erreicht werden, dass eine thermische Belastung des Signalgebers bzw. der Piezokeramik nicht notwendig ist. Die Ausfallrate der Piezokeramikscheiben ist also geringer. Des weiteren können als Haltemittel, wie nachfolgend noch im einzelnen ausgeführt wird, einfache Bauteile verwendet werden, die einfacher und kostengünstiger zur Verfügung gestellt werden können als aufwendige Fertigteile aus Kunststoff.

Im Vergleich zu der vorgenannten DE 102010005654 A1 kann auch der Träger selbst einfacher ausgebildet sein. Somit wird in der Regel auf dem Träger zuerst die Befestigung der bügelartigen oder klammerartigen Haltemittel vorgenommen, wobei diese entweder in entsprechende Bohrungen eingesteckt werden können zur Befestigung. Eine Alternative sind SMD-Bauteile, die aufgelötet werden können. Auch in Bohrungen eingesteckte Haltemittel können zusätzlich festgelötet werden zur verbesserten Befestigung, wobei insbesondere auch für eine elektrische Kontaktierung an den Signalgeber bzw. die Metallmembran ein Verlöten mit einer Leiterbahn odgl. von Vorteil ist.

Mindestens ein Haltemittel kann den Signalgeber im Wesentlichen überspannen, insbesondere dessen Mittelbereich überqueren. Dadurch wird bereits eine relativ gute Befestigung des Signalgebers an dem Träger erreicht, wobei ein solches Haltemittel auch eine elektrische Kontaktierung an den Signalgeber bzw. die Metallmembran bilden kann, wenn die Piezokeramikscheibe, die vorteilhaft einen etwas geringeren Durchmesser als die Metallmembran aufweist, zu dem Träger hin weist. Als weitere Halterung kann dann noch vorgesehen sein, dass ein Resonatorgehäuse vorgesehen ist über dem Signalgeber, und zwar auf derselben Seite des Trägers wie der Signalgeber. Vorteilhaft deckt das Resonatorgehäuse den Signalgeber ab und enthält ihn sozusagen. Ein solches Resonatorgehäuse ist allgemein bekannt und vorteilhaft als Helmholtz-Resonator ausgebildet sein. Wenn dieses Resonatorgehäuse nicht viel größer ist als der Signalgeber und fest mit dem Träger verbunden wird, beispielsweise durch Einstecken von Vorsprüngen in Bohrungen im Träger, so kann dadurch ein seitliches Herausrutschen des Signalgebers unter den Haltemitteln heraus verhindert werden. Da ein solches Resonatorgehäuse ohnehin meistens vorgesehen ist bzw. sehr vorteilhaft ist, steigt der Gesamtaufwand auch nicht.

In Weiterbildung der Erfindung können nicht nur ein, sondern mehrere separate Haltemittel vorgesehen sein, die zusammen an dem Signalgeber zur Befestigung an dem Träger vorgesehen sind. Sie können beispielsweise ähnlich oder gleich ausgebildet sein und als seitliche Hakenvorsprünge odgl. einen in sie hinein oder unter sie geschobenen Signalgeber haltern.

Alternativ können mehrere separate Haltemittel unterschiedlich ausgebildet sein. So kann ein Haltemittel vorteilhaft im Wesentlichen starr und übergriffartig ausgebildet sein, so dass ein Signalgeber darunter geschoben werden kann.

Zum Fixieren des Signalgebers in der untergeschobenen Position ist ein zweites federndes Haltemittel als Rasthaken odgl. ausgebildet, unter dessen Hakenvorsprung der Signalgeber gedrückt werden kann und dann sowohl an diesem Ende durch das federnde Haltemittel als auch vor allem an einem anderen Bereich durch das Übergreifen der Haltemittel fixiert ist. Dabei können die beiden Haltemittel an gegenüberliegenden Bereichen des Signalgebers vorgesehen sein. Dies ist allgemein von Vorteil, losgelöst davon, wie die Halterungen ausgebildet sind, um den Träger relativ sicher zu befestigen.

Haltemittel können vorteilhaft so ausgebildet sein, dass sie den Signalgeber in mehrfacher Richtung befestigen bzw. am Träger fixieren. Einerseits kann dies eine Befestigung sein, die ein seitliches Rutschen oder Verschieben des Signalgebers verhindert. Des weiteren kann ein Abheben oder Lösen des Signalgebers in Richtung weg vom Träger verhindert werden. Diese Befestigungsrichtung ist die wichtigere bzw. die Haltemittel sollten besonders vorteilhaft verhindern, dass sich der Signalgeber weg vom Träger bewegen lässt. Eine Sicherung gegen seitliches Bewegen kann auch beispielsweise auf vorgenannte Art und Weise durch ein übergreifendes Resonatorgehäuse erfolgen.

Haltemittel gegen ein seitliches Verschieben des Signalgebers müssen diesen nicht zwingend hakenartig oder bügelartig übergreifen. Sie können auch einfach eine Art seitlicher Anschlag sein.

Eine elektrische Kontaktierung einer Piezokeramikscheibe kann in Ausgestaltung der Erfindung über ein federndes Kontaktelement erfolgen. Dieses kann besonders vorteilhaft als separates Teil an dem Träger befestigt werden und dann elektrisch an eine Leiterbahn angeschlossen bzw. angelötet sein. Dies ist besonders vorteilhaft gemeinsam mit flexiblen bzw. federelastischen Haltemitteln für den Signalgeber realisiert, so dass eine gewisse Flexibilität in der Halterung des Signalgebers, die beispielsweise ein leichtes Einsetzen ermöglicht, nicht durch die Haltemittel selbst erfolgt, sondern eben durch die elektrische Kontaktierung.

Es sind auch Ausgestaltungen denkbar, bei denen ein Haltemittel als eine Art Bügel den Signalgeber zwar zum großen Teil überragt, aber nicht vollständig. Ein solcher sozusagen überkragender Federarm kann eine seitliche Fixierung für den Signalgeber bilden, möglicherweise sogar an mehr als an einer Seite, beispielsweise an zwei oder drei Seiten.

Haltemittel können vorteilhaft aus federnden Blech- oder Metallstreifen bestehen, die unterschiedlich gebogen sind und möglicherweise sogar zusammenhängen. Sind sie an dem Träger befestigt, insbesondere bereits mit eingesetztem Signalgeber, so können sie einen zueinander winkligen und mehrfach gebogenen Verlauf aufweisen, beispielsweise als eine Art viereckige Umrandung um den Signalgeber mit einer Überbrückung.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine erste erfindungsgemäße Ausgestaltung einer Signalgebereinrichtung in schräger Draufsicht und im Schnitt und
- Fig. 2 bis 4: alternative Ausgestaltungen von Signalgebereinrichtungen.

### Detaillierte Beschreibung der Ausführungsbeispiele

In Fig. 1 ist eine erfindungsgemäße Signalgebereinrichtung 11 dargestellt, und zwar links in schräger Draufsicht und rechts in Schnittansicht. Ein Signalgeber 12 besteht, wie die Schnittdarstellung gut zeigt, wie üblich aus einer Piezokeramikscheibe 14, die an einer Metallmembran 15 befestigt ist. Der Signalgeber 12 liegt mit der Piezokeramikscheibe 14 nach unten auf einer Leiterplatte 17 auf. Dabei weist die Leiterplatte 17 neben nicht dargestellten Leiterbahnen ein Kontaktfeld 18 auf, auf dem die Piezokeramikscheibe aufliegt zur elektrischen Kontaktierung. Der Signalgeber 12 wird von einem Resonatorgehäuse 19 übergriffen, welches strichliert dargestellt ist. Dieses muss nicht zwingend vorgesehen sein, ist jedoch sehr vorteilhaft. Des Weiteren kann es nicht nur die Akustik der Signalgebereinrichtung 11 verbessern, sondern allgemein auch zusätzlich zur Befestigung des Signalgebers 12 dienen. Es kann auf übliche Art und Weise an der Leiterplatte 17 befestigt sein, beispielsweise mit abstehenden Vorsprüngen in Löchern darin klemmend eingesteckt sein.

Die hauptsächliche Befestigung des Signalgebers 12 an der Leiterplatte 17 erfolgt mittels zweier Haltebügel 22a und 22b, von denen zumindest einer vorteilhaft aus dünnem Metallblech besteht. Die Haltebügel 22 sind hakenartig bzw. winklig ausgebildet und übergreifen den Signalgeber 12. So drücken sie ihn an die Leiterplatte 17 und halten ihn so fest. Die Haltebügel 22 können dabei mit Vorsprüngen in Form von Lötspitzen 23a und 23b in der Leiterplatte 17 gehaltert und festgelötet sein, also mit der sogenannten THT (Through hole technology). Alternativ können sie als SMD-Bauteile ausgebildet sein, so dass keine Löcher in der Leiterplatte 17 vorgesehen sein müssen. So können die Haltebügel 22, zumindest wenn sie aus Metall sind, auch eine elektrische Kontaktierung an die Metallmembran 15 bilden und somit den anderen elektrischen Kontakt an den Signalgeber 12.

Bei der Anordnung in Fig. 1 kann der Signalgeber 12 nach Befestigung der Haltebügel 22 an der Leiterplatte 17 seitlich eingeschoben werden und klemmend gehalten werden. Dazu ist es auch möglich, dass die Haltebügel 22 im oberen Bereich etwas nach unten gebogen sind und so eine Federwirkung erzeugen zur besseren Halterung des Signalgebers 12. Abschließend kann das Resonatorgehäuse 19 darüber gesteckt bzw. befestigt werden.

Bei der Signalgebereinrichtung 111 gemäß Fig. 2 ist ein einen Signalgeber 112 umgebender, einteiliger Metallstreifen zur Halterung vorgesehen, der den Signalgeber an drei Seiten umgibt. Unter Umständen können es auch vier Seiten sein. So werden drei Haltebügel 122a, 122b und 122c gebildet. Vom mittleren Haltebügel 122b geht ein oberer Haltebügel 122d ab und übergreift den Signalgeber 112, um ihn sowohl nach unten gegen eine Leiterplatte 117 zu drücken als auch wiederum die Metallmembran 115 an der Oberseite des Signalgebers 112 elektrisch zu kontaktieren. Die untere Kontaktierung erfolgt wiederum über ein Kontaktfeld 118. Die Haltebügel 122a bis 122c können entweder sämtlich jeweils eine Lötspitze 123 aufweisen, um eine stabile Halterung des Signalgebers 112 zu ermöglichen. Alternativ können auch nur ein oder zwei der Haltebügel 122 eine solche Lötspitze aufweisen. Dann ist das Einsetzen der Halteanordnung in die Leiterplatte 117, insbesondere wenn es automatisiert erfolgen soll, leichter und sicherer sowie genauer möglich. Es kann auch wiederum ein SMD-Bauteil sein.

Der Signalgeber 112 wird hier von der freien Seite aus zwischen die drei Haltebügel 122a bis 122c eingeschoben, wobei die speziell gebogene Ausführung des oberen Haltebügels 122d das Einführen erleichtert. Das abschließende Aufsetzen eines Resonatorgehäuses schließt wiederum den Befestigungsvorgang ab. Falls vier umlaufende Haltebügel vorgesehen sind, könnte der Signalgeber 112 schräg von oben unter den oberen Haltebügel 122d eingeschoben werden und dann sozusagen von oben zwischen die vier umlaufenden Haltebügel einrasten, wobei er wiederum von dem oberen Haltebügel 122d festgehalten wird.

Bei der Signalgebereinrichtung 211 gemäß Fig. 3 sind vier einzelne Haltebügel 222a bis 222d vorgesehen. Zwei gegenüberliegende Haltebügel 222a und 222c sind nur als nach oben stehende kurze Streifen ausgebildet mit der Aufgabe, lediglich einen seitlichen Anschlag für einen Signalgeber 212 zu bilden.

Der dazwischenliegende Haltebügel 222b ist ähnlich wie diejenigen aus Fig. 1 zumindest winklig ausgebildet, um sowohl einen seitlichen Anschlag zu bilden als auch ein Abheben des Signalgebers 212 von einer Leiterplatte 217 zu verhindern. In nochmals weiterer Ausgestaltung der Erfindung kann er nicht nur einfach winklig ausgebildet sein, ähnlich wie in Fig. 1, sondern auch noch eine Art Tasche bilden, in die der Signalgeber 212 zumindest teilweise eingeschoben werden kann.

Der vierte Haltebügel 222d schließlich ist zwar auch wiederum winklig ausgebildet, allerdings eher hakenartig mit einem von oben abgeschrägten oberen Haken. Zum Einführen wird der Signalgeber 212 von oben schräg mit einem Ende unter den Haltebügel 222b geschoben und dabei über den Haltebügel 222d geführt. Anschließend wird er nach unten auf die Leiterplatte 217 zu gedrückt und rastet dann mit dem anderen Ende unter diesem Haltebügel 222d ein. Eine elektrische Kontaktierung an die Metallmembran 215 kann über einen der Haltebügel 222b und 222d erfolgen, möglicherweise auch über beide. Unten erfolgt wiederum über ein Kontaktfeld 218 eine Kontaktierung.

Wie zu erkennen ist, ist bei dieser Halteanordnung der Signalgeber 212 vollständig von den Haltebügeln 222a bis 222d gesichert und benötigt eigentlich keine weitere Befestigung. Dennoch kann auch hier nachträglich ein Resonatorgehäuse 219 aufgesetzt werden.

In Fig. 4 ist eine weitere Signalgebereinrichtung 311 dargestellt, welche ähnlich ausgebildet ist wie diejenige in Fig. 2. Drei Haltebügel 322a bis 322c umgeben wiederum nach Art eines Streifens einen Signalgeber 312 an drei Seiten. Dabei kann einer von ihnen oder mehrere oder alle wieder mit einer Lötspitze 323 an einer Leiterplatte 317 befestigt sein. Ein vierter Haltebügel 322b überspannt den umschlossenen Bereich und verläuft dabei vom Haltebügel 322a zum Haltebügel 322c. Dieser Haltebügel 322d ist nach unten durchgebogen, so dass er beim Einschieben eines Signalgebers 312 von der offenen Seite her diesen gegen die Leiterplatte 317 und ein Kontaktfeld 318 drückt zur Befestigung und elektrischen Kontaktierung. Des Weiteren dient der Haltebügel 322d als elektrische Kontaktierung an die Metallmembran 315. Im Vergleich zu Fig. 2 ist hier also durchgehender oberer Haltebügel vorgesehen, der kein freies Ende aufweist.

Wie zu erkennen ist, können vor allem bei den Halterungen in Fig. 2 und Fig. 4 einteilige Anordnungen von Haltebügeln verwendet werden. Diese können vorteilhaft aus einem Blech herausgearbeitet bzw. beispielsweise herausgestanzt werden und dann in entsprechende Form gebogen werden. Ihre Befestigung an einer Leiterplatte kann beispielsweise über die genannten, einzusteckenden und festzulötenden Lötspitzen erfolgen. Alternativ können es SMD-Bauteile sein, die weder Lötspitzen noch Bohrungen in der Leiterplatte benötigen. Sie werden dann auf entsprechenden metallischen Feldern auf der Oberseite der Leiterplatte befestigt bzw. festgelötet.

Manche der Haltebügel können, wie genannt worden ist, aus Kunststoff anstatt aus Metall bestehen. Wegen einer möglichst einfachen elektrischen Kontaktierung an die obere Metallmembran des Signalgebers ist es aber von Vorteil, wenn hierfür keine separate Kontaktierung oder metallische Kontaktfeder benötigt wird, sondern dies von einem der Haltebügel übernommen wird. Natürlich ist es auch möglich, Haltebügel aus Kunststoff mit Haltebügeln aus Metall zu kombinieren. Einteilige Anordnungen von Haltebügeln, beispielsweise gemäß der Fig. 2 und 4, weisen den Vorteil auf, dass sie leichter bzw. in einem einzigen Vorgang zu montieren sind. Sie sind möglicherweise jedoch zum Einen etwas schwerer und aufwändiger herzustellen und zum anderen auch empfindlicher beim Anbringen.

Der Vorteil, der mit der Erfindung erreicht werden kann, dass nämlich weder ein Löten des Piezo-Signalgebers nötig ist noch die daraus resultierende thermische Belastung, kann aus den Ausführungsbeispielen sehr gut ersehen werden. Die jeweilige Montageart ist auch sehr einfach und gebrauchstauglich.

## Patentansprüche

1. Signalgebereinrichtung (11, 111, 211, 311) mit einem elektrischen akustischen Signalgeber (12, 112, 212, 312), der eine Piezokeramikscheibe (14, 114, 214, 314) auf einer Metallmembran (15, 115, 215, 315) aufweist, und mit einer Leiterplatte (17, 117, 217, 317) als Träger zur Anordnung des Signalgebers darauf, wobei der Signalgeber sowohl an der Piezokeramikscheibe als auch an der Metallmembran mit einer elektrischen Kontaktierung an Leiterbahnen oder Kontakte (18, 118, 218, 318) auf der Leiterplatte versehen ist, wobei ein Kontakt (18, 118, 218, 318) an der Leiterplatte für die Anlage an der angedrückten Piezokeramikscheibe (14, 114, 214, 314) vorgesehen ist, wobei der Signalgeber (12, 112, 212, 312) lötfrei mit der Leiterplatte (17, 117, 217, 317) sowie den elektrischen Kontaktierungen verbunden ist, wobei der Signalgeber an der Leiterplatte befestigt ist mittels bügelartiger oder klammerartiger Haltemittel (22a/b, 122a-d, 222a-d, 322a-d), die an ihr anliegen bzw. angreifen, wobei die Haltemittel eine elektrische Kontaktierung an die Metallmembran (15, 115, 215, 315) bilden, und wobei Leiterbahnen und Kontakte (18, 118, 218, 318) auf der Leiterplatte (17, 117, 217, 317) vorgesehen sind als elektrischer Anschluss an den Signalgeber (12, 112, 212, 312).

2. Signalgebereinrichtung nach Anspruch 1, wobei ein Haltemittel (122d, 322d) den Signalgeber (112, 312) im Wesentlichen überspannt.

3. Signalgebereinrichtung nach Anspruch 2, wobei dieses Haltemittel alleine den Signalgeber an der Leiterplatte befestigt.

4. Signalgebereinrichtung nach einem der vorhergehenden Ansprüche, wobei mehrere separate Haltemittel (22a/b, 122a-d, 222a-d, 322a-d) vorgesehen sind, die zusammen an einem Signalgeber (12, 112, 212, 312) wirken bzw. diesen an der Leiterplatte (17, 117, 217, 317) befestigen.

5. Signalgebereinrichtung nach einem der vorhergehenden Ansprüche, wobei die Haltemittel (22a/b, 122a-d, 222a-d, 322a-d) auf der Leiterplatte (17, 117, 217, 317) befestigt sind und in entsprechende Bohrungen eingesteckt und festgelötet sind oder als SMD-Bauteile ausgebildet und aufgelötet sind.

6. Signalgebereinrichtung nach einem der vorhergehenden Ansprüche, wobei zwei Haltemittel (22a/b, 122a/c, 222a/c, 222b/d, 322a/c) an gegenüberliegenden Bereichen des Signalgebers (12, 112, 212, 312) an der Leiterplatte (17, 117, 217, 317) vorgesehen sind und den Signalgeber ortsfest an der Leiterplatte halten.

7. Signalgebereinrichtung nach einem der vorhergehenden Ansprüche, wobei ein Haltemittel (222b) im Wesentlichen starr und übergriffartig ausgebildet ist zum Darunterschieben des Signalgebers (212), wobei zum Fixieren in der daruntergeschobenen Position des Signalgebers (212) ein zweites federndes Haltemittel (222d) als Rasthaken odgl. ausgebildet ist.

8. Signalgebereinrichtung nach Anspruch 7, wobei das zweite federnde (222d) Haltemittel an einem dem ersten Haltemittel (222b) gegenüberliegenden Bereich des Signalgebers (212) ausgebildet ist.

9. Signalgebereinrichtung nach einem der Ansprüche 1 bis 6, wobei die Haltemittel (22a/b, 122a-d, 222a/c/d, 322a-d) flexibel bzw. federelastisch ausgebildet sind.

10. Signalgebereinrichtung nach einem der Ansprüche 1 bis 6, wobei die Haltemittel (22a/b, 122a-d, 222a-d, 322a-d) derart ausgebildet sind, dass sie den Signalgeber sowohl seitlich als auch in Richtung weg von der Leiterplatte befestigen.

11. Signalgebereinrichtung nach einem der vorhergehenden Ansprüche, wobei eine elektrische Kontaktierung an die Piezokeramikscheibe über ein federndes Kontaktelement erfolgt.

12. Signalgebereinrichtung nach Anspruch 11, wobei das Haltemittel als separates Teil an der Leiterplatte mechanisch befestigt und elektrisch an eine Leiterbahn angeschlossen ist.

13. Signalgebereinrichtung nach einem der vorhergehenden Ansprüche, wobei der Signalgeber (12, 112, 212, 312) mit der Piezokeramikscheibe (14, 114, 214, 314) zu der Leiterplatte (17, 117, 217, 317) hin weist.

14. Signalgebereinrichtung nach einem der vorhergehenden Ansprüche, wobei ein Resonatorgehäuse (19, 119, 219, 319) über dem Signalgeber (12, 112, 212, 312) vorgesehen ist, wobei das Resonatorgehäuse (19, 119, 319) eine Haltesicherung für den Signalgeber (12, 112, 312) bildet gegen Herausbewegen aus den Haltemitteln (22a/b, 122a-d, 322a-d) als seitliche Wegbegrenzung.

## Claims

1. Signalling device (11, 111, 211, 311), comprising an electrical acoustic signal generator (12, 112, 212, 312) including a piezoceramic disc (14, 114, 214, 314) on a metal membrane (15, 115, 215, 315) and having a circuit board (17, 117, 217, 317) as a support for disposing the signal generator thereon, wherein the signal generator both on the piezoceramic disc and on the metal membrane is provided with an electrical contacting to conductive tracks or contacts (18, 118, 218, 318) on the circuit board, wherein one contact (18, 118, 218, 318) is provided on the circuit board for resting against the pressed on piezoceramic disc (14, 114, 214, 314), wherein the signal generator (12, 112, 212, 312) is connected to the circuit board (17, 117, 217, 317) and the electrical contactings by solderless joint, wherein the signal generator is fastened to the circuit board by means of bracket-type or clamp-type retainer means (22a/b, 122a-d, 222a-d, 322a-d) which rest or engage on said circuit board, wherein the retainer means form an electrical contacting to the metal membrane (15, 115, 215, 315), and wherein conductive tracks and contacts (18, 118, 218, 318) are provided on the circuit board (17, 117, 217, 317) for an electrical connection to the signal generator (12,112,212,312).

2. Signalling device according to claim 1, wherein a retainer means (122d, 322d) essentially straddles the signal generator (112, 312).

3. Signalling device according to claim 2, wherein said retainer means is exclusively fastening the signal generator to the circuit board.

4. Signalling device according to any one of the preceding claims, wherein a plurality of separate retainer means (22a/b, 122a-d, 222a-d, 322a-d) are provided and operating together on a signal generator (12, 112, 212, 312) and fasten said generator to the circuit board (17, 117, 217, 317), respectively.

5. Signalling device according to any one of the preceding claims, wherein the retainer means (22a/b, 122a-d, 222a-d, 322a-d) are fastened on the circuit board (17, 117, 217, 317) and are inserted into corresponding holes and are fixedly soldered, or are configured as SMD components and soldered on.

6. Signalling device according to any one of the preceding claims, wherein two retainer means (22a/b, 122a/c, 222a/c, 222b/d, 322a/c) are provided on opposite areas of the signal generator (12, 112, 212, 312) on the circuit board (17, 117, 217, 317) and retain the signal generator fixed in position on the circuit board.

7. Signalling device according to any one of the preceding claims, wherein one retainer means (222b) is designed to be essentially rigid and kind of overlapping for inserting the signal generator (212) below, wherein for fixing the signal generator (212) in the inserted below position a second resilient retainer means (222d) is designed as a latching hook or the like.

8. Signalling device according to claim 7, wherein the second resilient retainer means (222d) is in an area of the signal generator (212) opposite to the first retainer means (222b).

9. Signalling device according to any one of claims 1 to 6, wherein the retainer means (22a/b, 122a-d, 222a/c/d, 322a-d) are flexible and/or resilient-elastic.

10. Signalling device according to any one of claims 1 to 6, wherein the retainer means (22a/b, 122a-d, 222a-d, 322a-d) are designed such that they fasten the signal generator both laterally and in the direction away from the circuit board.

11. Signalling device according to any one of the preceding claims, wherein electrical contacting to the piezoceramic disc is via a resilient contact element.

12. Signalling device according to claim 11, wherein the retainer means is mechanically fastened to the circuit board as a separate part and is electrically connected to a conductive track.

13. Signalling device according to any one of the preceding claims, wherein the signal generator (12, 112, 212, 312) with the piezoceramic disc (14, 114, 214, 314) is facing towards the circuit board (17, 117, 217, 317).

14. Signalling device according to any one of the preceding claims, wherein a resonator housing (19, 119, 219, 319) is provided over the signal generator (12, 112, 212, 312), wherein the resonator housing (19, 119, 319) constitutes a retaining safeguard for the signal generator (12, 112, 312) to prevent removal from the retainer means (22a/b, 122a-d, 322a-d) as a lateral path delimiter.

## Revendications

1. Dispositif générateur de signal (11, 111, 211, 311) comprenant un générateur électrique de signal sonore (12, 112, 212, 312), lequel possède un disque piézocéramique (14, 114, 214, 314) sur une membrane métallique (15, 115, 215, 315), et comprenant un circuit imprimé (17, 117, 217, 317) en tant que support pour y disposer le générateur de signal, le générateur de signal étant pourvu d'une prise de contact électrique sur des pistes conductrices ou de contacts (18, 118, 218, 318) sur le circuit imprimé à la fois au niveau du disque piézocéramique et au niveau de la membrane métallique, un contact (18, 118, 218, 318) sur le circuit imprimé étant conçu pour être appliqué contre le disque piézocéramique (14, 114, 214, 314) pressé contre celui-ci, le générateur de signal (12, 112, 212, 312) étant relié sans brasage au circuit imprimé (17, 117, 217, 317) ainsi qu'aux prises de contact électriques, le générateur de signal étant fixé au circuit imprimé par l'intermédiaire de moyens de maintien (22a/b, 122a-d, 222a-d, 322a-d) de type étrier ou de type pince, lesquels reposent sur celui-ci ou viennent en prise avec celui-ci, les moyens de maintien formant une prise de contact électrique au niveau de la membrane métallique (15, 115, 215, 315), et les pistes conductrices et les contacts (18, 118, 218, 318) étant prévus sur le circuit imprimé (17, 117, 217, 317) en tant que raccordement électrique au générateur de signal (12, 112, 212, 312).

2. Dispositif générateur de signal selon la revendication 1, dans lequel un moyen de maintien (122d, 322d) enjambe pour l'essentiel le générateur de signal (112, 312).

3. Dispositif générateur de signal selon la revendication 2, dans lequel le moyen de maintien à lui seul fixe le générateur de signal au circuit imprimé.

4. Dispositif générateur de signal selon l'une des revendications précédentes, dans lequel plusieurs moyens de maintien (22a/b, 122a-d, 222a-d, 322a-d) distincts sont prévus, lesquels agissent conjointement sur le générateur de signal (12, 112, 212, 312) ou fixent celui-ci au circuit imprimé (17, 117, 217, 317).

5. Dispositif générateur de signal selon l'une des revendications précédentes, dans lequel les moyens de maintien (22a/b, 122a-d, 222a-d, 322a-d) sont fixés sur le circuit imprimé (17, 117, 217, 317) et sont insérés et brasés à demeure dans des trous correspondants ou sont réalisés sous la forme de composants CMS et brasés.

6. Dispositif générateur de signal selon l'une des revendications précédentes, dans lequel deux moyens de maintien (22a/b, 122a/c, 222a/c, 222b/d, 322a/c) sont prévus sur le circuit imprimé (17, 117, 217, 317) au niveau de zones opposées du générateur de signal (12, 112, 212, 312) et maintiennent le générateur de signal en position fixe sur le circuit imprimé.

7. Dispositif générateur de signal selon l'une des revendications précédentes, dans lequel un moyen de maintien (222b) est de configuration sensiblement rigide et de type à recouvrement afin de pouvoir glisser le générateur de signal (212) au-dessous de celui-ci, un deuxième moyen de maintien à élasticité (222d) étant réalisé sous la forme d'un crochet à encliquetage ou similaire pour immobiliser en position fixe le générateur de signal (212) glissé au-dessous de celui-ci.

8. Dispositif générateur de signal selon la revendication 7, dans lequel le moyen de maintien à élasticité (222d) est formé au niveau d'une zone du générateur de signal (212) qui se trouve à l'opposé du premier moyen de maintien (222b).

9. Dispositif générateur de signal selon l'une des revendications 1 à 6, dans lequel les moyens de maintien (22a/b, 122a-d, 222a/c/d, 322a-d) sont de configuration flexible ou à élasticité de ressort.

10. Dispositif générateur de signal selon l'une des revendications 1 à 6, dans lequel les moyens de maintien (22a/b, 122a-d, 222a-d, 322a-d) sont configurés de telle sorte qu'ils fixent le générateur de signal à la fois latéralement et dans le sens de l'éloignement du circuit imprimé.

11. Dispositif générateur de signal selon l'une des revendications précédentes, dans lequel une prise de contact électrique est réalisée au niveau du disque piézocéramique par le biais d'un élément de contact à élasticité.

12. Dispositif générateur de signal selon la revendication 11, dans lequel le moyen de maintien est fixé mécaniquement au circuit imprimé en tant que partie séparée et est raccordé électriquement à une piste conductrice.

13. Dispositif générateur de signal selon l'une des revendications précédentes, dans lequel le générateur de signal (12, 112, 212, 312) muni du disque piézocéramique (14, 114, 214, 314) est orienté en direction du circuit imprimé (17, 117, 217, 317).

14. Dispositif générateur de signal selon l'une des revendications précédentes, dans lequel un boîtier de résonateur (19, 119, 219, 319) est prévu au-dessus du générateur de signal (12, 112, 212, 312), le boîtier de résonateur (19, 119, 319) formant un blocage de maintien pour le générateur de signal (12, 112, 312) afin de l'empêcher de sortir des moyens de maintien (22a/b, 122a-d, 322a-d) sous la forme d'une limitation de la course latérale.
